# EUROPÄISCHE PATENTANMELDUNG

(11) **EP 4 783 365 A1**
(43) Veröffentlichungstag der Anmeldung: **29.07.2026**
(21) Anmeldenummer: 25153891.4
(22) Anmeldetag: 24.01.2025
(51) Int. Cl.: H01R 13/14, H01R 13/18, H01R 13/631, H01H 1/36

(54) **ELEKTRISCHER VERBINDER**

(71) Anmelder: Stäubli Electrical Connectors AG, 4123 Allschwil (CH)
(72) Erfinder: BOLLIGER, Lars, 4123 Allschwil (CH); BONELLI, Flavia, 4051 Basel (CH); KUFNER, Tom, 4125 Riehen (CH); GYSIN, Beat, 4432 Lampenberg (CH); COLONNA, Francesco, 4052 Basel (CH)
(74) Vertreter: Frischknecht, Harry Ralph

(57) **Zusammenfassung**

Ein Elektrischer Verbinder (1) zur elektrischen Verbindung zweier Kontaktstücke (K1, K2) umfasst
eine Vielzahl von nebeneinander angeordneten Kontaktelementen (2) mit jeweils einem ersten Kontaktabschnitt (3) mit einer ersten Kontaktfläche (4) und einem zweiten Kontaktabschnitt (5) mit einer zweiten Kontaktfläche (6) sowie mit einem zwischen den Kontaktabschnitten (3, 5) liegenden Lagerabschnitt (7) mit einer Lageröffnung (8),
ein Lagerelement (9) mit einem sich entlang einer Mittelachse (M) erstreckenden Lagerabschnitt (14), welcher sich durch die Lageröffnungen (8) der nebeneinander liegenden Kontaktelemente (2) hindurch erstreckt, derart, dass die Kontaktelemente (2) relativ zum Lagerelement (9) verschwenkbar sind, und
mindestens ein Federelement (10),
wobei zwei Kontaktelemente (2) jeweils ein Kontaktelementpaar bilden und gegengleich zueinander angeordnet sind, derart, dass ein erster Kontaktraum (R1) für die Aufnahme eines Kontaktbereichs (11) eines ersten Kontaktstücks (K1) geschaffen wird, wobei die ersten Kontaktflächen (4) dem ersten Kontaktraum (R1) zugewandt sind, und derart, dass ein zweiter Kontaktraum (R2) für die Aufnahme eines Kontaktbereichs (12) eines zweiten Kontaktstücks (K2) geschaffen wird, wobei die zweiten Kontaktflächen (6) dem zweiten Kontaktraum (R2) zugewandt sind, und
wobei das mindestens eine Federelement (10) derart auf die zwei Kontaktelemente (2) des Kontaktelementpaars wirkt, dass die beiden Kontaktelemente (2) jeweils mit einer Federkraft (F) beaufschlagt werden, welche die beiden Kontaktelemente (2) aufeinander zu bewegt, so dass die genannten Kontaktflächen (4, 6) auf das in den jeweiligen Kontaktraum (R1, R2) einragende Kontaktstück (K1, K2) gedrückt werden.

## Beschreibung

### TECHNISCHES GEBIET

Die vorliegende Erfindung betrifft einen elektrischen Verbinder nach Anspruch 1 und einen Baukasten nach Anspruch 20 oder Anspruch 21.

### STAND DER TECHNIK

Aus dem Stand der Technik sind elektrische Verbinder zur elektrischen Verbindung zweier Kontaktstücke, wie Stromschienen, bekannt geworden.

### DARSTELLUNG DER ERFINDUNG

Ausgehend vom Stand der Technik liegt der Erfindung eine Aufgabe zugrunde, einen elektrischen Verbinder anzugeben, der die Nachteile des Standes der Technik überwindet. Insbesondere soll ein elektrischer Verbinder angegeben werden, welcher eine sichere Kontaktierung von zwei Kontaktstücken erlaubt, wenn diese relativ zueinander winklig ausgerichtet sind und/oder wenn diese unterschiedliche Dimensionen haben.

Diese und andere Aufgaben löst ein elektrischer Verbinder nach Anspruch 1. Demgemäss dient ein elektrischer Verbinder zur elektrischen Verbindung zweier Kontaktstücke. Der elektrische Verbinder umfasst eine Vielzahl von nebeneinander angeordneten Kontaktelementen mit jeweils einem ersten Kontaktabschnitt mit einer ersten Kontaktfläche und einem zweiten Kontaktabschnitt mit einer zweiten Kontaktfläche sowie mit einem zwischen den Kontaktabschnitten liegenden Lagerabschnitt mit einer Lageröffnung, ein Lagerelement mit einem sich entlang einer Mittelachse erstreckenden Lagerabschnitt, welcher sich durch die Lageröffnungen der nebeneinander liegenden Kontaktelemente hindurch erstreckt, derart, dass die Kontaktelemente relativ zum Lagerelement verschwenkbar sind, und mindestens ein Federelement. Zwei Kontaktelemente bilden jeweils ein Kontaktelementpaar und sind gegengleich zueinander angeordnet, derart, dass ein erster Kontaktraum für die Aufnahme eines Kontaktbereichs eines ersten Kontaktstücks geschaffen wird, wobei die ersten Kontaktflächen dem ersten Kontaktraum zugewandt sind, und derart, dass ein zweiter Kontaktraum für die Aufnahme eines Kontaktbereichs eines zweiten Kontaktstücks geschaffen wird, wobei die zweiten Kontaktflächen dem zweiten Kontaktraum zugewandt sind. Das mindestens eine Federelement wirkt derart auf die zwei Kontaktelemente des Kontaktelementpaars, dass die beiden Kontaktelemente jeweils mit einer Federkraft beaufschlagt werden, welche die beiden Kontaktelemente aufeinander zu bewegt, so dass die genannten Kontaktflächen auf das in den jeweiligen Kontaktraum einragende Kontaktstück gedrückt werden.

Durch die verschwenkbare Lagerung der Kontaktelemente am Lagerelement ergeht der Vorteil, dass auch zueinander verschobene oder fehlausgerichtete Kontaktstücke oder Kontaktstücke mit unterschiedlichen Dimensionen miteinander gut kontaktierbar sind.

Ein weiterer Vorteil ergeht im modularen Aufbau des elektrischen Verbinders. Je nach zu übertragendem Strom kann der elektrische Verbinder eine entsprechende Anzahl von Kontaktelementen aufweisen.

Vorzugsweise weist der elektrische Verbinder eine Vielzahl von Kontaktelementpaaren auf, welche jeweils benachbart zueinander angeordnet sind.

Unter der Ausdrucksweise "gegengleich" wird verstanden, dass die beiden Kontaktelemente einander gegenüberliegen, wobei eines der beiden Kontaktelemente zum anderen der beiden Kontaktelemente um 180° verdreht angeordnet ist und/oder gespiegelt angeordnet ist.

Die Lageröffnungen liegen so zueinander, dass diese im verbundenen Zustand jeweils deckungsgleich zueinander zu liegen kommen.

Vorzugsweise sind alle am elektrischen Verbinder vorhandenen Kontaktelemente identisch zueinander ausgebildet sind.

Die identische Ausbildung hat den Vorteil, dass die Zahl der Bauteile reduziert werden kann. Das heisst, dass auch nur ein Stanzwerkzeug für eine Baugrösse vorzusehen ist. Zudem wird die Lagerhaltung vereinfacht, weil der elektrische Verbinder mit nur einer Art von Kontaktelementen bereitstellbar ist. Ebenfalls kann der Verbinder mit einer Anpassung der Zahl der Kontaktelemente sehr einfach bezüglich der zu übertragenden Ströme skaliert werden.

Alternativerweise können die Kontaktelemente auch unterschiedlich zueinander ausgebildet sein.

Vorzugsweise liegen die beiden Kontaktelemente des Kontaktpaars unmittelbar benachbart zueinander. Vorzugsweise weist jedes der Kontaktelemente jeweils eine Seitenfläche auf, mit welchen die beiden Kontaktelemente in direktem Kontakt miteinander stehen. Durch die gegengleiche Anordnung ist bezüglich des jeweiligen Kontaktraums gesehen immer eine der Kontaktflächen auf der einen Seite des Kontaktraums angeordnet und die die andere der Kontaktflächen liegt auf der gegenüberliegenden Seite des Kontaktraums.

Vorzugsweise stehen die beiden Seitenflächen insbesondere im Bereich des Lagerelements miteinander in Kontakt.

Vorzugsweise liegen die ersten Kontaktflächen von benachbarten Kontaktelementen jeweils in Richtung der Mittelachse gesehen versetzt zueinander. Vorzugsweise liegen die zweiten Kontaktflächen von benachbarten Kontaktelementen jeweils in Richtung der Mittelachse gesehen versetzt zueinander.

Hierdurch kann eine besonders kompakte Anordnung erreicht werden, wobei insbesondere die Zahl der Kontaktpunkte, das heisst die Zahl der Kontaktflächen in Richtung der Mittelachse des Lagerelements maximiert werden kann.

In einer Variante weist der elektrische Verbinder mindestens eines der genannten Kontaktpaare auf. Der elektrische Verbinder kann auch eine Mehrzahl von Kontaktpaaren aufweisen. Die Zahl der Kontaktelemente ist bei dieser Variante eine gerade Zahl.

In einer anderen Variante weist der elektrische Verbinder mindestens eines der genannten Kontaktpaare und ein weiteres der genannten Kontaktelemente auf. Das weitere Kontaktelemente kann seitlich neben dem Kontaktpaar liegen oder es kann zwischen zwei Kontaktpaaren liegen. Die Zahl der Kontaktelemente ist bei dieser Variante eine ungerade Zahl.

Vorzugsweise weist die Lageröffnung die Form eines Langlochs auf. Die Ausdehnung des Langlochs ist in eine Längsrichtung grösser als die Ausdehnung des Langlochs in eine Querrichtung, die quer zur Längsrichtung verläuft. Das Langloch und der Lagerabschnitt sind derart ausgebildet, dass in Längsrichtung eine Relativverschiebung zwischen dem Lagerelement und dem Kontaktelement ermöglicht wird.

Durch das Langloch werden grössere relative Verschiebungen zwischen zwei Kontaktstücken eines Kontaktpaars erlaubt. Zudem können durch das Langloch auch Kontaktstücke mit unterschiedlicher Dicke kontaktiert werden.

Die Ausbildung der Lageröffnung als Langloch weist den Vorteil auf, dass grössere Verschiebungen oder Fehlausrichtungen zwischen den beiden Kontaktstücken unter der Massgabe eines guten elektrischen Kontaktes zwischen dem elektrischen Verbinder und den Kontaktstücken ausgeglichen werden kann.

Vorzugsweise ist das Spiel zwischen dem Lagerabschnitt und dem Langloch in Längsrichtung grösser als in der Querrichtung.

Die Kontaktabschnitte sind als Kontaktarme ausgebildet. Das Kontaktelement weist zwei Kontaktarme auf, welche sich vom Lagerabschnitt seitlich weg erstrecken, wobei die genannten Kontaktflächen gegenüber des Lagerabschnitts an den Kontaktarmen liegen.

Vorzugsweise weist der Kontaktarm einen nockenartigen Fortsatz auf, an welchem die Kontaktflächen angeordnet ist.

Vorzugsweise erstrecken sich die Kontaktarme jeweils in eine Hauptrichtung. In einer Variante ist die Hauptrichtung des einen Kontaktarms kollinear zur Hauptrichtung des anderen Kontaktarms. In einer anderen Variante ist die Hauptrichtung des einen Kontaktarms in einem Winkel winklig geneigt zur Hauptrichtung des anderen Kontaktarms, wobei der Winkel vorzugsweise zwischen 10° und 170° ist.

Vorzugsweise ist das Langloch mit seiner Längsrichtung in einem Winkel winklig geneigt zur Hauptrichtung orientiert, wobei der Winkel zwischen 45° und 135° liegt.

Vorzugsweise ist der Lagerabschnitt als Lasche ausgebildet. Die Lasche ragt von den beiden Kontaktarmen ab. Die Lasche liegt mittig zwischen den beiden Kontaktarmen. Vorzugsweise ragt die Lasche im Wesentlichen rechtwinklig zur Hauptrichtung von den Kontaktarmen ab.

Vorzugsweise weisen die Kontaktarme zwischen der jeweiligen Kontaktfläche und dem Lagerabschnitt einen Freischnitt auf, wobei der jeweilige Kontaktraum im Bereich des Freischnitts ein grösseres Lichtmass aufweist als im Bereich der Kontaktflächen. Durch den Freischnitt kann bei winkliger Fehlstellung der Kontaktstücke verhindert werden, dass die Kontaktstücke den Kontaktarm unkontrolliert, das heisst ausserhalb der genannten Kontaktflächen, kontaktiert.

Die Kontaktabschnitte weisen einen zu den Kontaktflächen führenden Einlaufabschnitt auf. Das Lichtmass zwischen den Einlaufabschnitten der gegengleich zueinander angeordneten Kontaktelementen mit abnehmendem Abstand zu den Kontaktflächen abnimmt. Durch die Einlaufabschnitte wird das Einschieben der Kontaktstücke zwischen die Kontaktbereiche vereinfacht.

Vorzugsweise weist das Lagerelementeinen sich dem Lagerabschnitt anschliessenden Flanschabschnitt auf, welcher an einer Seitenfläche eines aussen liegenden Kontaktelements anliegt.

Vorzugsweise ist weiterhin ein Sicherungselement angeordnet ist, welches mit dem Lagerelement verbindbar ist, wobei das Sicherungselement einen Flanschabschnitt aufweist, welcher an einer Seitenfläche eines aussen liegenden Kontaktelements anliegt.

Vorzugsweise weist das Lagerelementeine Öffnung mit einem Rastelement auf. Das Sicherungselement weist mindestens eine Lasche mit einem Rastelement auf. Die mindestens eine Lasche ragt in die Öffnung ein und die beiden Rastelemente verrasten miteinander.

Vorzugsweise ist beidseitig von den jeweils aussen liegenden Kontaktelementen mindestens ein Federelement angeordnet.

Vorzugsweise liegen die Federelemente symmetrisch zueinander. In einer besonders bevorzugten Variante liegen die Federelemente bezüglich einer rechtwinklig sich durch die Mittelachse erstreckende Symmetrieachse spiegelsymmetrisch zueinander. In einer anderen besonders bevorzugten Variante liegen die Federelemente bezüglich einer rechtwinklig zur Mittelachse verlaufenden und mittig zwischen den aussen liegenden Kontaktelementen Symmetrieebene symmetrisch zueinander. Die Federelemente können auch so angeordnet sein, dass diese nach beiden Varianten symmetrisch zueinander liegen.

Vorzugsweise sind die Federelemente derart angeordnet, dass alle Kontaktelemente mit einer im Wesentlichen gleichen Federkraft beaufschlagt werden.

Vorzugsweise sind die Federelemente derart ausgebildet, dass die Federelemente im montierten Zustand miteinander verrastet sind.

Bei einer besonders bevorzugten ersten Variante des Federelements weist das Federelement zwei Lagerarme und einen die Lagerarme verbindenden Federarm auf. Die Kontaktelemente weisen Aufnahmeöffnungen zur Aufnahme der Lagerarme auf. Im montierten Zustand ragen die Lagerarme in jeweils zugeordnete Aufnahmeöffnungen ein. Jeweils einer der Lagerarme ragt in die Aufnahmeöffnung eines der Kontaktelemente ein.

Vorzugsweise ist der Federarm derart ausgebildet, dass eine in Richtung der Kontakträume wirkende Federkraft bereitgestellt wird. Bei einer Bewegung der beiden Kontaktteile voneinander weg, wird der Federarm gespannt und stellt die genannte Kraft bereit.

Besonders bevorzugt sind zwei der genannten Federelemente angeordnet. Die Federelemente sind derart ausgebildet, dass die beiden Federelemente im montierten Zustand miteinander verrastet sind.

Für eine besonders bevorzugte Verrastung der beiden Federelemente weist jeder Lagerarm an seinem freien Ende eine Nute auf. Weiter weist jedes der Federelemente zwei Biegelaschen auf. Die Federelemente sind derart zueinander angeordnet, dass jeweils ein freies Ende des einen Federelements in die Biegelasche des anderen Federelements einragt und wobei die Biegelasche teilweise in die Nute einragt, so dass ein Rastschluss entsteht. Hierdurch kann das eine Federelement mit dem anderen Federelement verriegelt werden.

Vorzugsweise erstreckt sich der Federarm teilweise um die Mittelachse des Lagerelements herum.

Bei einer besonders bevorzugten zweiten Variante des Federelements ist das Federelement eine Zugfeder. Jedes der Kontaktelemente weist einen Lagezapfen auf. Jedes Ende der Zugfeder weist eine Federöse auf, wobei eine der Federösen an einem Lagerzapfen an einem der Kontaktelemente eingehängt ist und wobei die andere der Federösen an einem Lagerzapfen an einem gegenüberliegenden Kontaktelement eingehängt ist.

Ein Baukasten dient zur Bereitstellung eines elektrischen Verbinders nach obiger Beschreibung. Der Baukasten weist eine Vielzahl von den genannten Kontaktelementen, von Lagerelementen und von Federelementen auf. Der elektrische Verbinder wird durch Zusammensetzen von mindestens zwei Kontaktelementen, mindestens einem Lagerelement und mindestens einem Federelement bereitgestellt.

Ein anderer Baukasten für andere elektrische Verbinder weist eine Vielzahl von Kontaktelementen, von Lagerelementen und von Federelementen auf, wobei der elektrische Verbinder durch zusammensetzen von mindestens zwei Kontaktelementen, mindestens einem Lagerelement und mindestens einem Federelement bereitgestellt wird.

Bei beiden Baukästen sind die Kontaktelemente im Baukasten verschiedenartig ausgebildet, wobei die Kontaktelemente unterschiedliche Dimensionen aufweisen; und/oder dass die Lagerelemente im Baukasten verschiedenartig ausgebildet sind, wobei die Lagerelemente unterschiedliche Dimensionen aufweisen.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines elektrischen Verbinders nach einer ersten Ausführungsform der vorliegenden Erfindung;
- Fig. 2: eine perspektivische Explosionsansicht des elektrischen Verbinders nach Figur 1;
- Fig. 3: eine weitere perspektivische Explosionsansicht des elektrischen Verbinders nach Figur 1;
- Fig. 4: eine Seitenansicht des elektrischen Verbinders nach den vorhergehenden Figuren;
- Fig. 5: eine perspektivische Ansicht des elektrischen Verbinders nach den vorhergehenden Figuren;
- Fig. 6: eine Schnittdarstellung der Figur 5;
- Fig. 7: eine Seitenansicht der Figur 5;
- Fig. 8: eine perspektivische Ansicht eines elektrischen Verbinders nach einer zweiten Ausführungsform der vorliegenden Erfindung; und
- Fig. 9: eine Seitenansicht einer weiteren Ausführungsform des erfindungsgemässen elektrischen Verbinders.

### BESCHREIBUNG BEVORZUGTER AUSFÜHRUNGSFORMEN

In den Figuren 1 bis 7 wird eine erste bevorzugte Ausführungsform eines elektrischen Verbinders 1 nach der Erfindung gezeigt. Die Figur 8 zeigt eine zweite Ausführungsform. Gleiche Teile sind mit gleichen Bezugszeichen versehen. Die Figur 9 zeigt eine weitere Ausführungsform.

Der elektrische Verbinder 1 gemäss der vorliegenden Erfindung dient der elektrischen Verbindung zweier Kontaktstücke K1, K2. Vorzugsweise sind die Kontaktstücke als Stromschienen ausgebildet. Mit dem elektrischen Verbinder ist ein elektrischer Kontakt zwischen den beiden Kontaktstücken K1, K2 herstellbar.

Der elektrischer Verbinder 1 umfasst eine Vielzahl von nebeneinander angeordneten Kontaktelementen 2, ein Lagerelement 9, an dem die Kontaktelemente 2 schwenkbar gelagert sind und mindestens ein Federelement 10, welches die Kontaktelemente 2 mit einer Federkraft beaufschlagt.

Die Kontaktelemente 2 weisen jeweils einen ersten Kontaktabschnitt 3, einen zweiten Kontaktabschnitt 5 und einen zwischen den beiden Kontaktabschnitten 2, 5 liegenden Lagerabschnitt 7 auf. Der erste Kontaktabschnitt 3 weist eine erste Kontaktfläche 4 auf und der zweite Kontaktabschnitt 5 weist eine zweite Kontaktfläche 6 auf. Der Lagerabschnitt 7 weist eine Lageröffnung 8 auf.

Das Lagerelement 9 weist einen Lagerabschnitt 14 auf. Der Lagerabschnitt 14 erstreckt sich entlang einer Mittelachse M. Das Lagerelement 9 erstreckt sich durch die Lageröffnungen 8 der nebeneinander liegenden Kontaktelemente 2 hindruch. Dabei sind die Kontaktelemente 2 relativ zum Lagerelement 9 verschwenkbar am Lagerabschnitt 14 gelagert. Der Lagerabschnitt 14 weist in Richtung seiner Mittelachse gesehen eine Länge auf, die leicht länger ist als die Dicke aller am Lagerabschnitt 14 gelagerten Kontaktelemente 2.

Jeweils zwei Kontaktelemente 2 bilden ein Kontaktelementpaar. Die beiden Kontaktelemente 2 eines Kontaktelementpaars sind gegengleich zueinander angeordnet. Die Anordnung ist dabei derart, dass ein erster Kontaktraum R1 für die Aufnahme eines Kontaktbereichs 11 eines ersten Kontaktstücks K1 geschaffen wird, und dass ein zweiter Kontaktraum R2 für die Aufnahme eines Kontaktbereichs 12 eines zweiten Kontaktstücks K2 geschaffen wird. Die ersten Kontaktflächen 4 sind jeweils dem ersten Kontaktraum R1 zugewandt. Die zweiten Kontaktflächen 6 sind jeweils dem zweiten Kontaktraum R2 zugewandt. Die ersten Kontaktflächen 4 liegen bezüglich des ersten Kontaktraums R1 jeweils gegenüber einander und die zweiten Kontaktflächen 6 liegen bezüglich des zweiten Kontaktraums R2 jeweils gegenüber einander. Die Kontaktflächen 4, 6 sind vorzugsweise mit einer konvexen Rundung ausgebildet. Aufgrund der alternierenden Anordnung der Kontaktelemente 2 sind die Kontaktpunkte von benachbarten Kontaktelementen 2 in Richtung der Mittelachse M jeweils versetzt zueinander angeordnet.

Vorzugsweise sind mehrere Kontaktelementpaare aus jeweils zwei Kontaktelementen 2 nebeneinander angeordnet. Vorzugsweise sind die Kontaktelemente 2 von einem Kontaktelementpaar unmittelbar nebeneinander angeordnet. In dieser Variante ist eine gerade Zahl von Kontaktelementen vorhanden. Es ist aber auch denkbar, dass zum mindestens einen Kontaktelementpaar ein zusätzliches Kontaktelement 2 vorhanden ist, welches seitlich neben einem Kontaktelementpaar oder zwischen zwei Kontaktelementen 2 des Kontaktelementpaars liegt. In dieser Variante ist eine ungerade Zahl von Kontaktelement vorhanden.

In der gezeigten Ausführungsform sind alle Kontaktelemente 2 identisch zueinander ausgebildet. In anderen Ausführungsformen ist es auch denkbar, dass die Kontaktelemente 2 unterschiedlich voneinander ausgebildet sind.

Das mindestens eine Federelement 10 wirkt derart auf die zwei Kontaktelemente 2 des Kontaktelementpaars, dass die beiden Kontaktelemente 2 jeweils mit einer Federkraft F beaufschlagt werden, welche die beiden Kontaktelemente 2 aufeinander zu bewegt. Dabei werden die genannten Kontaktflächen 4, 6 auf das in den jeweiligen Kontaktraum R1, R2 einragende Kontaktstück K1, K2 gedrückt. Mit anderen Worten gesagt wird das jeweilige Kontaktstück K1, K2 im jeweiligen Kontaktraum R1, R2 durch das mindestens eine Federelement 10 geklemmt und so wird der elektrische Kontakt hergestellt.

Die Kontaktstücke K1, K2 werden in den Figuren 5 bis 7 gezeigt. Durch die Ausbildung des elektrischen Verbinders 1 ergeht der Vorteil, dass auch Kontaktstücke K1, K2 mit einer hohen Sicherheit und Qualität kontaktiert werden können, welche mit einer Ausrichtungsdifferenz zueinander ausgerichtet sind. Typischerweise ist eine solche Ausrichtungsdifferenz eine winklige Fehlstellung und/oder ein Versatz und/oder ein Fluchtfehler. In den Figuren wird eine winklige Fehlstellung gezeigt.

Die Kompensation der Fehlstellung kann weiter erhöht werden, indem die Lageröffnung, wie in den Figuren 2, 3 und 6 gezeigt, als Langloch ausgebildet ist. Unter einem Langloch wird eine Öffnungsform verstanden, welche in eine Ausdehungsrichtung eine grösseres Lichtmass aufweist, als in eine andere Ausdehungsrichtung. In der gezeigten Ausführungsform ist die Ausdehnung des Langlochs 13 in eine Längsrichtung L grösser als die Ausdehnung des Langlochs 13 in eine Querrichtung Q. Die Querrichtung Q verläuft quer, das heisst rechtwinklig, zur Längsrichtung L. Das Langloch 13 und der Lagerabschnitt 14 sind derart ausgebildet, dass in Längsrichtung L eine Relativverschiebung zwischen Lagerelement 9 und dem Kontaktelement 2 ermöglicht wird. In der gezeigten Ausführungsform ist die Ausbildung so, dass eine Relativverschiebung in Längsrichtung L vorgesehen ist. Somit sind die Kontaktelemente 2 nicht nur zum Lagerelement 9 verschwenkbar, sondern auch relativverschiebbar. Bei der Ausführungsform nach den Figuren 1 bis 8 ist die Ausrichtung des Langlochs zudem so, dass die Längsrichtung L etwa in die gleiche Richtung orientiert ist, wie die Federkraft F wirkt.

Von den Figuren 1 bis 3 ist ersichtlich, dass die beiden Kontaktelemente 2 des Kontaktpaars unmittelbar benachbart zueinander liegen. Das heisst, immer ein Kontaktelement 2 liegt direkt und unmittelbar benachbart zu einem Kontaktelement 2, welches gegengleich zum erstgenannten Kontaktelement 2 angeordnet ist. Jedes der Kontaktelemente 2 weist jeweils eine Seitenfläche 16 auf, mit welchen beiden Kontaktelemente 2 in direktem Kontakt miteinander stehen.

Die Kontaktelemente 2 werden vorzugsweise durch einen Stanzvorgang hergestellt. Dabei werden die Kontaktelement 2 aus einem Blech, insbesondere aus einem Blechstreifen, ausgestanzt. Die Seitenflächen 16 werden durch die Oberseite und die Unterseite des Blechs bzw. des Blechstreifens bereitgestellt. Die Kontaktflächen 4, 6 werden durch die Schnittfläche bereitgestellt. Die Schnittfläche ist die Fläche, welche durch den Stanzvorgang entsteht. Typischerweise weist die Schnittfläche eine Glattschnittzone und eine Bruchzone auf.

In der gezeigten Ausführungsform weist das Kontaktelement 2 zwei Kontaktarme 23 auf. Die Kontaktarme 23 erstrecken sich jeweils entlang einer Hauptrichtung H. Die Kontaktarme 23 ragen dabei vom Lagerabschnitt 7 seitlich weg. Einer der Kontaktarme 23 erstreckt sich vom Lagerabschnitt 7 gesehen in die eine Richtung und der andere der Kontaktarme 23 erstreckt sich vom Lagerabschnitt 7 gesehen in die andere Richtung, welche der genannten einen Richtung entgegengesetzt ist. Die Kontaktflächen 4, 6 liegen jeweils gegenüber des Lagerabschnitts 7 an den Kontaktarmen 23. Das heisst, dass die Kontaktflächen 4, 6 im Bereich der freien Enden der Kontaktarme 23 angeordnet sind.

Der Lagerabschnitt 7 ist als Lasche 31 ausgebildet. Die Lasche 31 ragt von den beiden Kontaktarmen 23 bzw. die Kontaktarme 23 ragen von der Lasche ab. Die Lasche 31 liegt mittig zwischen den beiden Kontaktarmen 23.

In den gezeigten Ausführungsformen nach den Figuren 1 bis 8 erstreckt sich die Hauptrichtung H des einen Kontaktarms 2 kollinear zur Hauptrichtung H des anderen Kontaktarms 2. Die Hauptrichtung H ist nicht als Mittelachse des Kontaktarms zu verstehen. Die Hauptrichtung H definiert vielmehr die allgemeine Orientierung des jeweiligen Kontaktarms 2. In den Ausführungsformen nach den Figuren 1 bis 8 ist die Längsrichtung L des oben beschriebenen Langlochs 13 im Wesentlichen rechtwinklig zur Hauptrichtung H orientiert.

In den gezeigten Ausführungsformen nach der Figur 9 erstreckt sich die Hauptrichtung H des einen Kontaktarms 2 in einem Winkel a, alpha winklig geneigt zur Hauptrichtung H des anderen Kontaktarms 2. Der Winkel α, alpha liegt bevorzugt im Bereich von 10° bis 170°.

Von den Figuren 1 bis 3 wird die bevorzugte Ausbildung des Lagerelements ersichtlich. Das Lagerelement 9 weist einen sich dem Lagerabschnitt 14 anschliessenden Flanschabschnitt 15 auf. Der Flanschabschnitt 15 liegt im verbundenen Zustand an einer Seitenfläche 16 eines aussen liegenden Kontaktelements 2 an. Der Flanschabschnitt 15 stellt demnach einen Anschlag für die Kontaktelement 2 bereit, so dass diese nicht vom Lagerabschnitt 14 fallen können. In den gezeigten Ausführungsformen ist weiterhin ein Sicherungselement 17 angeordnet. Das Sicherungselement 17 ist mit dem Lagerelement 9 verbindbar. Das Sicherungselement 17 weist einen Flanschabschnitt 18 auf. Der Flanschabschnitt 18 liegt, wie der Flanschabschnitt 15 an einer Seitenfläche 16 eines aussen liegenden Kontaktelements 2 anliegt. Der Flanschabschnitt 18 stellt demnach einen Anschlag für die Kontaktelement 2 bereit, so dass diese nicht vom Lagerabschnitt 14 fallen können. Die Kontaktelemente 2 liegen demnach zwischen den Flanschabschnitten 15 und 18.

In den gezeigten Ausführungsformen weist das Lagerelement 9 eine Öffnung 19 mit einem Rastelement 20 auf. Das Sicherungselement 17 weist mindestens eine Lasche 21 mit einem Rastelement 22 auf. Hier sind zwei Laschen 21 angeordnet. Die mindestens eine Lasche 21 ragt mit dem Rastelement 22 in die Öffnung 19 ein. Die beiden Rastelemente 20, 22 verrasten miteinander. Das heisst, das Sicherungselement 17 und das Lagerelement 9 werden über die Rastverbindung zueinander festgelegt.

Von den Figuren 6 und 7 ist weiterhin ersichtlich, dass die Kontaktarme 23 zwischen der jeweiligen Kontaktfläche 4, 6 und dem Lagerabschnitt 7 einen Freischnitt 33 aufweisen. Der Freischnitt 33 sorgt dafür, dass der jeweilige Kontaktraum K1, K2 im Bereich des Freischnitts 33 ein grösseres Lichtmass aufweist als im Bereich der Kontaktflächen 4, 6. Der Freischnitt 33 hat den Effekt, dass für ein Kontaktstück K1, K2 eine grössere winklige Fehlstellung toleriert wird, ohne dass es zu einer Kontaktierung zwischen dem Kontaktstück K1, K2 und dem Kontaktarm 23 ausserhalb der Kontaktfläche 4, 6 kommt.

Von den Figuren 6, 7 ist weiterhin ersichtlich, dass die Kontaktabschnitte 3, 5 einen zu den Kontaktflächen 4, 6 führenden Einlaufabschnitt 34 aufweisen. Das Lichtmass zwischen den Einlaufabschnitten 34 der gegengleich zueinander angeordneten Kontaktelementen nimmt mit abnehmendem Abstand zu den Kontaktflächen 4, 6 ab.

Die Ausführungsform nach den Figuren 1 bis 7 unterscheidet sich im Wesentlichen von der Anordnung eines unterschiedlichen Federelements 10 von der Ausführungsform der Figur 8.

In der ersten Ausführungsform nach den Figuren 1 bis 7 weist das Federelement 10 zwei Lagerarme 24 und einen die Lagerarme 24 verbindenden Federarm 25 auf. Die Lagerarme 24 verlaufen parallel beabstandet zueinander. Die Kontaktelemente 2 weisen Aufnahmeöffnungen 26 zur Aufnahme der Lagerarme 24 auf. Im montierten Zustand ragen die Lagerarme 24 durch die genannten Aufnahmeöffnungen 26. Die Aufnahmeöffnungen 26 aller Kontaktelemente 2 verlaufen dabei kollinear zueinander. Der Federarm 25 liegt ausserhalb des Verbundes der Kontaktelement 2 neben der aussenliegenden Seitenfläche.

Der Federarm 25 ist dabei derart angeordnet, dass bei einer Bewegung der Kontaktelemente 2, welche auch die Lagerarme 24 mitbewegt, der Federarm 25 gespannt wird und so mit der Federkraft F auf die Kontaktstücke K1, K2 wirkt. In der gezeigten Ausführungsform erstreckt sich der Federarm 25 teilweise um die Mittelachse des Lagerelements 9 herum.

In der gezeigten Ausführungsform nach den Figuren 1 bis 7 sind zwei der genannten Federelement 10 angeordnet. Die Federelemente 10 liegen beidseitig zu den Kontaktelementen 2 und erstrecken sich mit den Lagerarmen 24 jeweils durch die Kontaktelemente 2 hindurch. Die Federelemente 10 sind dabei derart ausgebildet, dass die beiden Federelemente 10 miteinander verriegelt werden können und so zu den Kontaktelementen 2 gesichert werden. Jeder Lagerarm 24 weist an seinem freien Ende 27 eine Nute 28 auf. Weiter weist jedes der Federelemente 10 zwei Biegelaschen 29 auf. Im montierten Zustand, so wie in der Figur 1 ersichtlich, ragt jeweils ein freies Ende 27 des einen Federelements in die Biegelasche 29 des anderen Federelements ein. Die Biegelasche 29 ragt teilweise in die Nute 28 ein, so dass ein Rastschluss zwischen den beiden Federelementen 10 entsteht.

In der zweiten Ausführungsform nach der Figur 8 ist das Federelement 10 eine Zugfeder. Jedes der aussenliegenden Kontaktelemente 2 weist mindestens einen Lagerzapfen 30 auf. Der Lagerzapfen 30 ist vorzugsweise in einer Aufnahmeöffnung 26 am Kontaktelement 2 aufgenommen. Jedes Ende der Zugfeder weist eine Federöse 32 auf. Eine der Federösen 32 ist an einem Lagerzapfen 30 an einem der Kontaktelemente 2 einhängt und die andere der Federösen 32 ist an einem Lagerzapfen 30 an einem gegenüberliegenden Kontaktelement 2 eingehängt. In der gezeigten Ausführungsform sind vier Zugfedern angeordnet und folglich weist jedes Lagerelement je zwei der genannten Lagerzapfen 30 auf. Die Lagerzapfen 30 stehen hier von den Kontaktarmen 23 ab.

Vorzugsweise sind die Federelemente bezüglich einer Symmetrieachse S, welche rechtwinklig zur Mittelachse M und mittig zwischen den beiden Kontaktabschnitten 3, 5 verläuft, symmetrisch angeordnet. Die Federelemente 10 nach der zweiten Ausführungsform liegen auch bezüglich einer Symmetrieebene, die rechtwinklig zur Mittelachse M verläuft und mittig zwischen den aussen liegenden Kontaktelementen 2 liegt, symmetrisch zueinander.

Vorzugsweise liegen die Federelemente 10 in den Ausführungsformen der Figuren 1 bis 8 zudem so, dass Teilbereiche der Federelemente 10 bezüglich einer Symmetrieebene, die durch die Mittelachse verläuft und mittig zwischen den beiden ersten Kontaktflächen 4 und mittig zwischen den beiden zweiten Kontaktflächen 6 liegt, symmetrisch.

Der erfindungsgemässe elektrische Verbinder kann als Baukasten bereitgestellt werden. Ein Baukasten umfasst dabei eine Vielzahl von den genannten Kontaktelementen 2, von Lagerelement 9 und von Federelementen 10. Der elektrische Verbinder kann durch Zusammensetzen von mindestens zwei Kontaktelementen 2, mindestens einem Lagerelement 9 und mindestens einem Federelement 10 bereitgestellt werden.

Vorzugsweise sind die Kontaktelemente im Baukasten verschiedenartig ausgebildet, wobei die Kontaktelemente unterschiedliche Dimensionen aufweisen. Vorzugsweise sind die Lagerelemente im Baukasten verschiedenartig ausgebildet sind, wobei die Lagerelemente unterschiedliche Dimensionen aufweisen. Ein Benutzer kann so ein elektrischer Verbinder bereitstellen, welcher für die konkrete Anwendung dimensioniert ist.

### BEZUGSZEICHENLISTE

- 1: elektrischer Verbinder
- 2: Kontaktelement
- 3: erster Kontaktabschnitt
- 4: erste Kontaktfläche
- 5: zweiter Kontaktabschnitt
- 6: zweite Kontaktfläche
- 7: Lagerabschnitt
- 8: Lageröffnung
- 9: Lagerelement
- 10: Federelement
- 11: erster Kontaktbereich
- 12: zweiter Kontaktbereich
- 13: Langloch
- 14: Lagerabschnitt
- 15: Flanschabschnitt
- 16: Seitenfläche
- 17: Sicherungselement
- 18: Flanschabschnitt
- 19: Öffnung
- 20: Rastelement
- 21: Lasche
- 22: Rastelement
- 23: Kontaktarm
- 24: Lagerarm
- 25: Federarm
- 26: Aufnahmeöffnungen
- 27: freies Ende
- 28: Nute
- 29: Biegelasche
- 30: Lagerzapfen
- 31: Lasche
- 32: Federöse
- 33: Freischnitt
- 34: Einlaufabschnitt
- H: Hauptrichtung
- M: Mittelachse
- K1: erstes Kontaktstück
- K2: zweites Kontaktstück
- R1: erster Kontaktraum
- R2: zweiter Kontaktraum
- L: Längsrichtung
- Q: Querrichtung
- S: Symmetrieachse

## Patentansprüche

1. Elektrischer Verbinder (1) zur elektrischen Verbindung zweier Kontaktstücke (K1, K2) umfassend
eine Vielzahl von nebeneinander angeordneten Kontaktelementen (2) mit jeweils einem ersten Kontaktabschnitt (3) mit einer ersten Kontaktfläche (4) und einem zweiten Kontaktabschnitt (5) mit einer zweiten Kontaktfläche (6) sowie mit einem zwischen den Kontaktabschnitten (3, 5) liegenden Lagerabschnitt (7) mit einer Lageröffnung (8),
ein Lagerelement (9) mit einem sich entlang einer Mittelachse (M) erstreckenden Lagerabschnitt (14), welcher sich durch die Lageröffnungen (8) der nebeneinander liegenden Kontaktelemente (2) hindurch erstreckt, derart, dass die Kontaktelemente (2) relativ zum Lagerelement (9) verschwenkbar sind, und
mindestens ein Federelement (10),
wobei zwei Kontaktelemente (2) jeweils ein Kontaktelementpaar bilden und gegengleich zueinander angeordnet sind, derart, dass ein erster Kontaktraum (R1) für die Aufnahme eines Kontaktbereichs (11) eines ersten Kontaktstücks (K1) geschaffen wird, wobei die ersten Kontaktflächen (4) dem ersten Kontaktraum (R1) zugewandt sind, und derart, dass ein zweiter Kontaktraum (R2) für die Aufnahme eines Kontaktbereichs (12) eines zweiten Kontaktstücks (K2) geschaffen wird, wobei die zweiten Kontaktflächen (6) dem zweiten Kontaktraum (R2) zugewandt sind, und
wobei das mindestens eine Federelement (10) derart auf die zwei Kontaktelemente (2) des Kontaktelementpaars wirkt, dass die beiden Kontaktelemente (2) jeweils mit einer Federkraft (F) beaufschlagt werden, welche die beiden Kontaktelemente (2) aufeinander zu bewegt, so dass die genannten Kontaktflächen (4, 6) auf das in den jeweiligen Kontaktraum (R1, R2) einragende Kontaktstück (K1, K2) gedrückt werden.

2. Elektrischer Verbinder (1) nach Anspruch 1, **dadurch gekennzeichnet, dass** alle am elektrischen Verbinder (1) vorhandenen Kontaktelemente (2) identisch zueinander ausgebildet sind.

3. Elektrischer Verbinder (1) nach Anspruch 1, **dadurch gekennzeichnet, dass** die Kontaktelemente (2) unterschiedlich zueinander ausgebildet sind.

4. Elektrischer Verbinder (1) nach einem der vorhergehenden Ansprüche, **dadurch gekennzeichnet,**
**dass** die beiden Kontaktelemente (2) des Kontaktpaars unmittelbar benachbart zueinander liegen, wobei vorzugsweise jedes der Kontaktelemente (2) jeweils eine Seitenfläche (16) aufweist, mit welchem die beiden Kontaktelemente (2) in direktem Kontakt miteinander stehen; und/oder wobei die beiden Seitenflächen (16) insbesondere im Bereich des Lagerelements (9) miteinander in direktem Kontakt stehen; und/oder
**dass** die ersten Kontaktflächen (4) von benachbarten Kontaktelementen (2) jeweils in Richtung der Mittelachse (M) gesehen versetzt zueinander liegen; und/oder dass die zweiten Kontaktflächen (6) von benachbarten Kontaktelementen (2) jeweils in Richtung der Mittelachse (M) gesehen versetzt zueinander liegen.

5. Elektrischer Verbinder (1) nach einem der vorhergehenden Ansprüche, **dadurch gekennzeichnet, dass** der elektrische Verbinder (1) mindestens eines der genannten Kontaktpaare aufweist; oder dass der elektrische Verbinder (1) mindestens eines der genannten Kontaktpaare und ein weiteres der genannten Kontaktelemente (2) aufweist.

6. Elektrischer Verbinder (1) nach einem der vorhergehenden Ansprüche, **dadurch gekennzeichnet, dass** die Lageröffnung (8) die Form eines Langlochs (13) aufweist, wobei die Ausdehnung des Langlochs (13) in eine Längsrichtung (L) grösser ist als die Ausdehnung des Langlochs (13) in eine Querrichtung (Q), die quer zur Längsrichtung (L) verläuft, wobei das Langloch (13) und der Lagerabschnitt (14) derart ausgebildet sind, dass in Längsrichtung (L) eine Relativverschiebung zwischen Lagerelement (9) und dem Kontaktelement (2) ermöglicht wird.

7. Elektrischer Verbinder (1) nach einem der vorhergehenden Ansprüche, **dadurch gekennzeichnet, dass** die Kontaktabschnitte (3, 5) als Kontaktarme (23) ausgebildet sind, welche sich vom Lagerabschnitt (7) seitlich weg erstrecken, wobei die genannten Kontaktflächen (4, 6) gegenüber des Lagerabschnitts (7) an den Kontaktarmen (23) liegen.

8. Elektrischer Verbinder (1) nach Anspruch 7, **dadurch gekennzeichnet, dass** sich die Kontaktarme (23) jeweils in eine Hauptrichtung (H) erstrecken, wobei die Hauptrichtung (H) des einen Kontaktarms (23) kollinear zur Hauptrichtung (H) des anderen Kontaktarms (23) ist; oder wobei die Hauptrichtung (H) des einen Kontaktarms (23) in einem Winkel (α, alpha) winklig geneigt zur Hauptrichtung (H) des anderen Kontaktarms (23) ist, wobei der Winkel vorzugsweise zwischen 10° und 170° ist; und/oder
dass das Langloch (13) mit seiner Längsrichtung (L) in einem Winkel winklig geneigt zur Hauptrichtung (H) orientiert ist, wobei der Winkel zwischen 45° und 135° liegt.

9. Elektrischer Verbinder nach einem der vorhergehenden Ansprüche 7 bis 8, **dadurch gekennzeichnet,**
**dass** der Lagerabschnitt (7) als Lasche (31) ausgebildet ist, welche von den beiden Kontaktarmen (23) abragt, wobei die Lasche (31) mittig zwischen den beiden Kontaktarmen (23) liegt; und wobei die Lasche (31) vorzugsweise im Wesentlichen rechtwinklig zur Hauptrichtung (H) von den Kontaktarmen (23) abragt; und/oder.
**dass** die Kontaktarme (23) zwischen der jeweiligen Kontaktfläche (4, 6) und dem Lagerabschnitt (7) einen Freischnitt (33) aufweisen, wobei der jeweilige Kontaktraum (K1, K2) im Bereich des Freischnitts (33) ein grösseres Lichtmass aufweist als im Bereich der Kontaktflächen (4, 6).

10. Elektrischer Verbinder nach einem der vorhergehenden Ansprüche, **dadurch gekennzeichnet,**
**dass** die Kontaktabschnitte (3, 5) einen zu den Kontaktflächen (4, 6) führenden Einlaufabschnitt (34) aufweisen, wobei das Lichtmass zwischen den Einlaufabschnitten (34) der gegengleich zueinander angeordneten Kontaktelementen mit abnehmendem Abstand zu den Kontaktflächen (4, 6) abnimmt; und/oder.
**dass** das Lagerelement (9) einen sich dem Lagerabschnitt (14) anschliessenden Flanschabschnitt (15) aufweist, welcher an einer Seitenfläche (16) eines aussen liegenden Kontaktelements (2) anliegt.

11. Elektrischer Verbinder (1) nach einem der vorhergehenden Ansprüche, **dadurch gekennzeichnet, dass** weiterhin ein Sicherungselement (17) angeordnet ist, welches mit dem Lagerelement (9) verbindbar ist, wobei das Sicherungselement (17) einen Flanschabschnitt (18) aufweist, welcher an einer Seitenfläche (16) eines aussen liegenden Kontaktelements (2) anliegt.

12. Elektrischer Verbinder (1) nach Anspruch 11, **dadurch gekennzeichnet, dass** das Lagerelement (9) eine Öffnung (19) mit einem Rastelement (20) aufweist und dass das Sicherungselement (17) mindestens eine Lasche (21) mit einem Rastelement (22) aufweist, wobei die mindestens eine Lasche (21) in die Öffnung (19) einragt und die beiden Rastelemente (20, 22) miteinander verrasten.

13. Elektrischer Verbinder (1) nach einem der vorhergehenden Ansprüche, **dadurch gekennzeichnet, dass** beidseitig von den jeweils aussen liegenden Kontaktelementen (2) mindestens ein Federelement (10) angeordnet ist,
wobei die Federelemente (10) vorzugsweise symmetrisch zueinander liegen, wobei die Federelemente (10) insbesondere bezüglich einer rechtwinklig sich durch die Mittelachse erstreckende Symmetrieachse (S) spiegelsymmetrisch zueinander liegen; oder wobei die Federelemente (10) bezüglich einer rechtwinklig zur Mittelachse (M) verlaufenden und mittig zwischen den aussen liegenden Kontaktelementen (2) Symmetrieebene symmetrisch zueinander liegen; und/oder
wobei die Federelemente (10) derart angeordnet sind, dass alle Kontaktelemente (2) mit einer im Wesentlichen gleichen Federkraft beaufschlagt werden; und/oder
wobei die Federelemente (10) derart ausgebildet sind, dass die beiden Federelemente (10) im montierten Zustand miteinander verrastet sind.

14. Elektrischer Verbinder (1) nach einem der vorhergehenden Ansprüche, **dadurch gekennzeichnet, dass** das Federelement (10) zwei Lagerarme (24) und einen die Lagerarme (24) verbindenden Federarm (25) aufweist, wobei die Kontaktelemente (2) Aufnahmeöffnungen (26) zur Aufnahme der Lagerarme (24) aufweisen, und wobei jeweils einer der Lagerarme (24) in die Aufnahmeöffnung (26) eines der Kontaktelemente (2) einragt.

15. Elektrischer Verbinder (1) nach Anspruch 14, **dadurch gekennzeichnet, dass** zwei der genannten Federelemente (10) angeordnet sind, wobei die Federelemente (10) derart ausgebildet sind, dass die beiden Federelemente (10) im montierten Zustand miteinander verrastet sind; und/oder
dass jeder Lagerarm (24) an seinem freien Ende (27) eine Nute (28) aufweist und wobei jedes der Federelemente (10) zwei Biegelaschen (29) aufweist, wobei jeweils ein freies Ende (27) des einen Federelements in die Biegelasche (29) des anderen Federelements einragt und wobei die Biegelasche (29) teilweise in die Nute (28) einragt, so dass ein Rastschluss entsteht; und/oder
dass der Federarm (25) seitlich neben einem aussen liegenden Kontaktelement (2) angeordnet ist; und/oder
dass der Federarm (25) sich teilweise um die Mittelachse des Lagerelements (9) herum erstreckt.

16. Elektrischer Verbinder nach einem der Ansprüche 1 bis 13, **dadurch gekennzeichnet, dass** jedes der aussen liegenden Kontaktelemente (2) mindestens einen Lagezapfen (30) aufweist, und dass das Federelement (10) eine Zugfeder ist, wobei jedes Ende der Zugfeder eine Federöse (32) aufweist, wobei eine der Federösen (32) an einem Lagerzapfen (30) an einem der Kontaktelemente (2) einhängt ist und wobei die andere der Federösen (32) an einem Lagerzapfen (30) an einem gegenüberliegenden Kontaktelement (2) eingehängt ist, wobei das Federelement (10) seitlich neben einem aussen liegenden Kontaktelement (2) angeordnet ist.

17. Baukasten zur Bereitstellung eines elektrischen Verbinders nach einem der vorhergehenden Ansprüche, wobei der Baukasten eine Vielzahl von den genannten Kontaktelementen (2), von Lagerelementen (9) und von Federelementen (10) aufweist, wobei der elektrische Verbinder durch zusammensetzen von mindestens zwei Kontaktelementen (2), mindestens einem Lagerelement (9) und mindestens einem Federelement (10) bereitgestellt wird.

18. Baukasten zur Bereitstellung eines elektrischen Verbinders, wobei der Baukasten eine Vielzahl von Kontaktelementen, von Lagerelementen und von Federelementen aufweist, wobei der elektrische Verbinder durch zusammensetzen von mindestens zwei Kontaktelementen, mindestens einem Lagerelement und mindestens einem Federelement bereitgestellt wird.

19. Baukasten nach Anspruch 17 oder 18, **dadurch gekennzeichnet, dass** die Kontaktelemente im Baukasten verschiedenartig ausgebildet sind, wobei die Kontaktelemente unterschiedliche Dimensionen aufweisen; und/oder dass die Lagerelemente im Baukasten verschiedenartig ausgebildet sind, wobei die Lagerelemente unterschiedliche Dimensionen aufweisen.
